# EUROPÄISCHE PATENTSCHRIFT

(11) **EP 2 414 057 B1**
(45) Veröffentlichungstag und Bekanntmachung des Hinweises auf die Patenterteilung: **29.06.2016**
(21) Anmeldenummer: 10716499.8
(22) Anmeldetag: 24.03.2010
(51) Int. Cl.: A63C 10/04, A63C 10/00, A63C 10/08, A63C 10/10, A63C 10/12, A63C 10/24, A63C 10/28

(54) **SNOWBOARDBINDUNG MIT HECKEINSTIEG UND ASYMMETRISCHER BEINSTÜTZE**
SNOWBOARD BINDING WITH ASYMETRIC HIGHBACK
FIXATION DE SURF DES NEIGE AVEC PLAQIE D'APPUI ARRIÈRE ASYMÉTRIQUE

(30) Priorität: 03.04.2009 DE 102009016141; 03.04.2009 DE 202009004623 U
(43) Veröffentlichungstag der Anmeldung: 08.02.2012
(73) Patentinhaber: Sam Sport And Marketing AG, 8596 Scherzingen (CH)
(72) Erfinder: KRENN, Thomas, A-2380 Perchtordsdorf (AT)
(74) Vertreter: Schrooten, Rolf
(86) Internationale Anmeldenummer: PCT/EP2010/053858
(87) Internationale Veröffentlichungsnummer: WO 2010/112384

(56) Entgegenhaltungen:
- EP-A1- 1 927 381
- WO-A1-2004/073811
- FR-A1- 2 829 943
- US-A1- 2007 158 929

## Beschreibung

Die vorliegende Erfindung betrifft eine Snowboardbindung nach dem Oberbegriff von Anspruch 1. Derartige Bindungen werden auch als "Softbindung" oder "Schalenbindung" bezeichnet, da sie dafür vorgesehen sind, mit relativ weichen Snowboardschuhen verwendet zu werden und eine hohe Flexibilität aufweisen, wie sie beispielsweise von sogenannten "Freestyle-Fahrern" gewünscht wird. Demgegenüber betrifft die vorliegende Erfindung nicht sogenannte "Hartbindungen", bei denen ein relativ harter Skischuh oder ein skischuhähnlicher Snowboardschuh durch Übergreifen von Vorsprüngen oder Ausnehmungen an oder in der harten Sohle des Schuhs in der Bindung fixiert wird.

Die erfindungsgemäße Bindung dient zur Fixierung eines Snowboardschuhs auf einem Snowboard. Sie ist als sogenannte Heckeinstiegs-Bindung ausgeführt und umfasst dazu eine Beinstütze, die zwischen einer hinteren Einstiegsposition, in der ein Schuh besonders einfach von hinten nach vorne in die Snowboardbindung eingeführt oder in entgegengesetzter Richtung aus der Bindung herausgeführt werden kann, und einer vorderen Fahrposition schwenkbar angelenkt ist. Auf diese an sich bekannte Weise wird ein sehr bequemes Ein- und Aussteigen in bzw. aus der Bindung ermöglicht.

Die bei derartigen Snowboardbindungen übliche Beinstütze, die auch als "Highback" oder "Heckspoiler" bezeichnet wird, dient dazu, die Rückseite des Snowboardschuhs bzw. das Wadenbein eines Snowboardfahrers nach hinten abzustützen. Dabei ist die Beinstütze um eine quer zur Längsrichtung der Grundplatte ausgerichtete Achse schwenkbar gelagert, um einen bestimmten Neigungswinkel einstellen zu können, der die sogenannte Vorlage des Unterschenkels eines Snowboardfahrers definiert. Der Neigungswinkel der Beinstütze lässt sich dazu üblicherweise für die vom Fahrer gewünschte Fahrtstellung justieren.

In der Fahrposition wird die Beinstütze durch eine geeignete Verriegelungs-einrichtung oder geeignete Verriegelungsmittel fixiert. Zum Aussteigen aus der Snowboardbindung wird die Verriegelungseinrichtung bzw. werden die Verriegelungsmittel gelöst, so dass die Beinstütze wieder nach hinten in die Öffnungsstellung bzw. Einstiegsposition zurückgeklappt und der Schuh aus der Bindung herausgezogen werden kann. Die Verriegelungsmittel können dabei mindestens ein die Beinstütze umgreifendes Zugmittel, insbesondere einen Seilzug umfassen, das durch einen Verriegelungshebel zur Fixierung eines Schuhs gespannt werden kann.

Ferner kann die Verschwenkbarkeit vorteilhafterweise auch dazu genutzt werden, dass sich die Beinstütze, die in der Praxis in normaler Fahrtstellung etwa 20 bis 30 cm von der Snowboardoberfläche absteht, nach vorne auf die Oberfläche des Snowboards umklappen lässt, damit sie beim Transport und der Lagerung des Snowboards weniger stört.

Demgegenüber betrifft die vorliegende Erfindung nicht solche "Softbindungen", bei denen die hintere Beinstütze feststehend ausgeführt ist, was insbesondere bei Bindungen mit einem Fersenbügel, der auch als Heelcup bezeichnet wird, bekannt ist.

Die erfindungsgemäße Bindung umfasst weiterhin ein Zeilenelement und/oder mindestens ein Ristelement, durch das bzw. durch die im Zusammenwirken mit der Beinstütze ein in der Snowboardbindung aufgenommener Schuh fixiert werden kann.

Eine Bindung nach dem Oberbegriff von Anspruch 1 ist aus der Druckschrift US 2007/0158929 A1 oder aus der DE 20 2008 000 714 U1 oder auch aus der DE 103 05 764 A1 bekannt. Dabei wird ein in der Bindung zu fixierender Schuh zwischen zwei rechts und links an der Bindungsgrundplatte befindlichen Seitenwangen und zwischen einem vorderen Zehenelement und der hinten angelenkten Beinstütze festgespannt. Zum Blockieren der Beinstütze in der Fahrposition sind dabei Verriegelungsmittel vorgesehen, die einen an der Rückseite der Beinstütze schwenkbar angelenkten Verriegelungshebel umfassen, welcher insbesondere mit einem an festsehenden Teilen der Bindung befestigten Seilzug zusammenwirken kann.

Bei dieser Bindung ist die Beinstütze ebenso wie bei anderen bekannten Heckeinstiegs-Snowboardbindungen symmetrisch zu einer in Längsrichtung der Bindung verlaufenden und senkrecht auf der Bindungsgrundplatte stehenden Mittelebene angeordnet. Das bedeutet, dass sich die Beinstütze zumindest in ihrer vorderen Fahrposition bei einer in Längsrichtung der Bindung verlaufenden Betrachtungsrichtung im wesentlichen gerade bzw. senkrecht nach oben erstreckt.

Beim Einsatz der Bindungen auf einem Snowboard stehen die Beine des Snowboardfahrers allerdings immer leicht gespreizt in der Form einer Grätsche. Das bedeutet, dass stets eine gewisse Schrägstellung der Beine des Fahrers nach innen gegeben ist. Aufgrund dieser Schrägstellung ist bei einer symmetrischen Ausrichtung der Beinstütze keine optimale Unterstützung der Wadenbeine des Fahrers möglich. Ein weiterer Nachteil besteht dabei darin, dass je nach Winkel der Schrägstellung der Beine eine symmetrisch bzw. gerade nach oben ausgerichtete Beinstütze auch zu punktuellen Druckbelastungen führen kann, die vom Fahrer als störendend oder bei bestimmten Fahrfiguren sogar als schmerzhaft empfunden werden.

Auf einem Freestyle-Snowboard werden die Beine des Fahrers oftmals auch nach außen auseinander gewinkelt, so dass auch hier bei einer symmetrischen Ausrichtung der Beinstützen keine optimale Unterstützung der Wadenbeine des Fahrers möglich ist. Auch hier kann es dann zu Druckbelastungen durch die Beinstütze kommen, die insbesondere von Freestyle-Fahrern bei bestimmten Fahrfiguren als schmerzhaft empfunden werden.

Aus der DE 201 01 389 U1 ist eine Snowboardbindung bekannt, bei der die Beinstütze zumindest einen seitlich vorragenden Abschnitt aufweist, welcher mit seiner inneren Fläche an einer Seite des Schaftes eines in der Bindung fixierten Schuhs zur Anlage kommen kann. Diese Snowboardbindung ist allerdings aufgrund eines durchgehenden starren Fersenbügels nicht als Heckeinstiegs-Bindung verwendbar. Das Einsteigen in die Bindung sowie das Aussteigen aus der Bindung ist daher relativ unkomfortabel und mit einem entsprechend hohen Aufwand beim Schließen bzw. Öffnen der als Ristelement und Zehenelement ausgebildeten Haltegurte verbunden.

Aus der US 2007/158929 A1 ist eine Heckeinstiegs-Snowboardbindung bekannt, bei der die Beinstütze modular aus mehreren Teilen aufgebaut ist. Dabei können sich die einzelnen Teile der Beinstütze insbesondere entgegen der Kraft einer Rückstellfeder relativ zueinander verstellen. Lediglich während einer derartigen Auslenkung kann die Beinstütze mit ihrem verstellten Modulteil zu einer Seite weiter nach außen vorstehen als zu der entgegengesetzten Seite.

Aus der WO 2004/073811 A1 ist eine Snowboardbindung mit einer nach hinten umklappbaren Beinstütze bekannt, die in ihrer vorderen Fahrposition von einem geteilten Fersenbügel (geteilter Heelcup) gehalten wird. Beide Teile dieses Fersenbügels sind an jeweils einer Seitenwange der Bindungsgrundplatte angelenkt, so dass sie nach außen weggeschwenkt werden können, um die Beinstütze freizugeben und diese nach hinten umklappen zu können. Zum Halten der hochgeklappten Beinstütze kann an einem Teil des Fersenbügels ein mit seinem freien Ende nach vorne weisender Verriegelungshebel angeordnet sein, durch den ein am anderen Teil des Fersenbügels befestigter Seilzug von hinten gegen die Beinstütze spannbar ist. Dieser Verriegelungshebel ist dabei um eine senkrecht verlaufende Schwenkachse an dem einen Teil des Fersenbügels und somit mittelbar an der Grundplatte der Bindung angelenkt.

Aufgabe der vorliegenden Erfindung ist es, eine konstruktiv einfache und kostengünstig herstellbare Snowboardbindung zu schaffen, die bei komfortablen Ein- und Aussteigmöglichkeiten eine besonders gute rückseitige Unterstützung der Beine eines Benutzers gewährleistet und unangenehme Druckbelastungen vermeidet, und die gleichzeitig beim Öffnen und Schließen der Bindung besonders einfach und komfortabel zu bedienen ist.

Diese Aufgabe wird erfindungsgemäß durch eine Snowboardbindung nach Anspruch 1 gelöst. Vorteilhafte Ausgestaltungen und Weiterbildungen der Erfindung ergeben sich aus den abhängigen Ansprüchen.

Wesentlich bei der erfindungsgemäßen Lösung ist es, dass die Beinstütze zumindest in der nach vorne geklappten Fahrposition bezüglich einer Mittelebene der Bindung, die in Längsrichtung der Bindungsgrundplatte verläuft und mittig zwischen den beiden seitlichen Anlenkpunkten der Beinstütze senkrecht auf der Bindungsgrundplatte steht, seitlich zur rechten oder zur linken Seite, die hier als erste Seite bezeichnet wird, weiter nach außen vorsteht als zu der gegenüberliegenden anderen Seite, die hier als zweite Seite bezeichnet wird. Die klappbare Beinstütze weist daher eine von dem mittigen Verlauf abweichende asymmetrische Ausrichtung auf.

Wesentlich bei der erfindungsgemäßen Lösung ist es ferner, dass der an der Rückseite der Beinstütze schwenkbar angelenkte Verriegelungshebel sich mit seinem durch sein freies Ende gebildeten freien Betätigungsbereich zu einer Seite hin vorstehend von der Haupterstreckungsrichtung bzw. von der Mittellinie der Beinstütze weg erstreckt, wobei das freie Ende des Betätigungsbereichs des Verriegelungshebels zu einer Seite und/oder nach oben über die Seitenkante der Beinstütze vorsteht.

Ein wesentlicher Vorteil der erfindungsgemäßen Snowboardbindung liegt darin, dass die Beinstütze sich aufgrund der zu einer Seite neigenden Ausrichtung wesentlich besser an die Schrägstellung der Beine eines Snowboardfahrers anpassen kann. Hierdurch ist auch bei der grätschenförmigen Ausrichtung der Beine eines Fahrers stets eine optimale Unterstützung gewährleistet. Als unangenehm empfundene hohe lokale Druckbelastungen am Wadenbein können damit vermieden werden. Gleichzeitig bleibt die durch den komfortablen Heckeinstieg gegebenen Möglichkeit eines besonders einfachen Einsteigens in die Bindung sowie einfachen Aussteigens aus der Bindung erhalten. Diese Vorteile gelten sowohl für eine nach innen aufeinander zu geneigte Beinstellung als auch für eine insbesondere bei Freestylern mögliche Neigung der Beine von einander weg nach außen.

Gleichzeitig wird durch die sich von der Beinstütze wegerstreckende Ausrichtung des freien Betätigungsbereichs des Verriegelungshebels auch eine deutliche Vereinfachung der Bedienung der Verriegelungsmittel erreicht, da der Fahrer nicht mehr so weit um sein Bein herumgreifen muss, um den Verriegelungshebel erfassen und bedienen zu können. Eine derartige asymmetrische Ausbildung des Verriegelungshebels führt daher zu einer weiteren Komfortsteigerung der Bindung, was einen weiteren wesentlichen Vorteil der erfindungsgemäßen Snowboardbindung darstellt.

Gemäß einer besonders bevorzugten Ausführungsform der Erfindung ist vorgesehen, dass der an der Rückseite der Beinstütze schwenkbar angelenkte Verriegelungshebel sich mit seinem durch sein freies Ende gebildeten freien Betätigungsbereich seitlich in einer Richtung von der Beinstütze weg erstreckt, die zu der zweiten Seite vorsteht, welche von der ersten Seite abgewandt ist, zu der die Beinstütze bezüglich der vorgenannten Mittelebene der Bindung weiter nach außen vorsteht.

Das bedeutet, dass beispielsweise der freie Betätigungsbereich des Verriegelungshebels bezüglich der Beinstütze nach rechts vorsteht, wenn die Beinstütze selbst bezüglich der Mittelebene der Bindung nach links vorsteht. Der Verriegelungshebel ist dabei bezüglich der Beinstütze ebenfalls asymmetrisch ausgebildet. Bei dieser Ausbildung ist der Verriegelungshebel besonders leicht vom Snowboard-Fahrer erreichbar.

Der Vorteil einer besonders komfortablen Bedienung der Bindung macht sich besonders stark bemerkbar, wenn der Verriegelungshebel sich in einer Richtung erstreckt, die bezüglich der in Längsrichtung verlaufenden Mittelebene der Bindung zu der Seite vorsteht, die von der ersten Seite abgewandt ist, zu welcher die Beinstütze bezüglich dieser Mittelebene der Bindung weiter nach außen vorsteht. Der Verriegelungshebel kann dann besonders leicht ergriffen werden, da er dann seitlich noch weiter vorsteht.

Vorzugsweise wird vorgeschlagen, dass der Betätigungsbereich des Verriegelungshebels in einer mittleren Richtung verläuft, die zu der mittleren Richtung des oberen Endbereichs der Beinstütze einen Winkel einschließt, der zwischen 15° und 70°, vorzugsweise zwischen 30° und 60° liegt, was ein besonders einfaches Erfassen des Verriegelungshebels auch mit dickeren Handschuhen erlaubt.

Besonders vorteilhaft ist es dabei ferner, wenn der Verriegelungshebel eine insgesamt bogenförmig gekrümmte Form hat. Hierdurch wird eine ergonomisch besonders günstige Formgebung erzielt, die besonders leicht zu ergreifen ist.

Besonders vorteilhaft ist es dabei, wenn ein flächenmäßig größerer Anteil der in der vorderen Fahrposition an der Rückseite eines Schuhs bzw. am Wadenbein eines Fahrers anliegende Kontaktfläche der Beinstütze sich auf der ersten Seite der Mittelebene der Bindung befindet. Die Beinstütze weist dabei eine asymmetrische Formgebung auf, die der Beinstellung des Fahrers angepasst ist.

Eine besonders gute Anpassung an die Schrägstellung der Beine des Fahrers kann dabei dadurch erreicht werden, dass der obere Endbereich der Beinstütze zu der ersten Seite in einer Richtung verläuft, die zur Mittelebene der Bindung einen Winkel einschließt, der zwischen 3° und 40°, vorzugsweise zwischen 10° und 25° liegt.

Besonders vorteilhaft ist es dabei weiterhin, wenn die beiden seitlichen Anlenkpunkte der Beinstütze eine Schwenkachse definieren, die parallel zur Bindungsgrundplatte verläuft. Vorzugsweise liegen diese beiden seitlichen Anlenkpunkte der Beinstütze an den beiden Seitenwangen der Bindung, zwischen denen ein in der Bindung zufixierender Schuh aufgenommen wird. Bei einer alternativen Ausführungsform der Bindung kann die Schwenkachse der Beinstütze aber auch in einem Winkel schräg zur Bindungsgrundplatte verlaufen, wobei dieser Winkel fest vorgegeben oder vorzugsweise auch verstellbar sein kann.

Günstig ist es dabei weiterhin, wenn die Schwenkachse des Verriegelungshebels parallel zu der Schwenkachse der Beinstütze verläuft, wobei beide Schwenkachsen vorzugsweise parallel zur Bindungsgrundplatte verlaufen. Alternativ ist es aber auch möglich, dass die beiden Schwenkachsen des Verriegelungshebels und der Beinstütze in einem Winkel schräg zueinander geneigt sind, um so insbesondere in Abstimmung auf die Formgebung des Verriegelungshebels für den Benutzer eine besonders gute Erreichbarkeit des freien Endbereiches des Verriegelungshebels zu gewährleisten.

Gemäß einer besonders bevorzugten Ausführungsform der Erfindung kann vorgesehen sein, dass die Beinstütze neben ihrer Verschwenkbarkeit nach vorne bzw. hinten zusätzlich noch um eine zweite Achse geschwenkt oder schräggestellt werden kann, die zumindest im wesentlichen senkrecht zur Grundplatte der Bindung ausgerichtet ist. Durch eine hierdurch erzielbare leichte Schrägstellung der Beinstütze kann diese in vorteilhafter Weise an die Flucht der Längskanten eines Snowboards angenähert oder sogar parallel dazu ausgerichtet werden. Unabhängig davon bleibt die erfindungsgemäße asymmetrische Auslenkung der Beinstütze zu einer Seite hin dabei erhalten.

Besonders vorteilhaft ist es dabei, wenn mindestens ein Anlenkpunkt der Beinstütze in einer Richtung an der Beinstütze nach vorne oder hinten verschoben werden kann, die bei der in die vordere Fahrposition hochgeklappten Beinstütze zumindest annähernd parallel zur Grundplatte der Bindung verläuft. Durch geeignete Feststellmittel kann der Anlenkpunkt dann in einer vom Nutzer gewünschten Position blockiert werden. Vorzugsweise sind beide Anlenkpunkte der Beinstütze auf beiden Seiten jeweils verschiebbar gelagert.

Eine besonders einfache und zugleich robuste Bauform kann dadurch erreicht werden, dass der verschiebbare Anlenkpunkt der Beinstütze eine an einer Seitenwange der Bindung angeordnete, von außen drehbare Verstellschraube umfasst, die in eine Verstellmutter eingeschraubt ist, welche in einer Längsausnehmung der Beinstütze angeordnet ist, die sich in der Richtung erstreckt, in der die Anlenkpunkte verschoben werden können.

Dabei können die Feststellmittel zum Blockieren des Anlenkpunkts in einer gewünschten Position besonders einfach und wirkungsvoll durch eine Verzahnung und Gegenverzahnung gebildet sein, die zwischen der Verstellmutter und der Beinstütze wirksam wird. Die Verzahnung führt so beim Festziehen der Schraube zu einem formschlüssigen Halt der Verstellmutter in der Längsausnehmung, der beim Lösen der Schraube aufgehoben ist, so dass die Schraube und Mutter dann relativ zur Beinstütze verschoben werden können, was durch Verschwenken zu der gewünschten Schrägstellung der Beinstütze führt.

Die vorliegende Erfindung betrifft insbesondere ein aus zwei Heckeinstiegs-Snowboardbindungen bestehendes Set aus einer linken und einer rechten Bindung, bei dem die Beinstützen der beiden Bindungen bezüglich der jeweiligen Mittelebene der Bindung jeweils zu einander entgegensetzten Seiten weiter nach außen vorstehen. Die beiden Bindungen des Sets sind dabei spiegelbildlich zueinander ausgebildet, was unabhängig davon, welche Bindung vorne oder hinten auf einem Snowboard montiert wird, stets eine optimale Unterstützung beider Wadenbeine des Snowboardfahrers erlaubt.

Ferner betrifft die vorliegende Erfindung ein mit zwei Bindungen der vorangehend beschriebene Art versehenes Snowboard, bei dem die Bindungen so montiert sind, dass die beiden Beinstützen bezüglich der jeweiligen Mittelebene der Bindung jeweils in Richtung zu der jeweils anderen Bindung seitlich weiter vorstehen.

Weitere Vorteile und Merkmale der Erfindung ergeben sich aus der nachfolgenden Beschreibung und den in den Zeichnungen dargestellten Ausführungsbeispielen.

Es zeigen:
- Figur 1:: Schematische Darstellung eines Snowboards mit zwei herkömmlichen Heckeinstiegs-Snowboardbindungen gemäß Stand der Technik;
- Figur 2:: Schematische Darstellung eines Snowboards mit zwei erfindungsgemäßen Heckeinstiegs-Snowboardbindungen;
- Figur 3:: Rückansicht einer erfindungsgemäßen Snowboardbindung;
- Figur 4:: Teilansicht einer Ausführungsvariante einer erfindungsgemäßen Snowboardbindung von oben;
- Figur 5:: seitliche Teilansicht der Ausführungsvariante aus Figur 4;
- Figur 6:: Schnittansicht entlang der Schnittlinie A-A aus Figur 5 im bezüglich der Schwenkbarkeit um eine senkrechte Achse blockierten Zustand der Beinstütze;
- Figur 7:: Schnittansicht entlang der Schnittlinie A-A aus Figur 5 im bezüglich der Schwenkbarkeit um eine senkrechte Achse freigegebenen Zustand der Beinstütze; und
- Figur 8:: Schematische Darstellung eines Snowboards mit zwei Snowboardbindungen gemäß Figur 4.

Die beiden auf dem in Figur 1 dargestellten Snowboard 1 montierten Snowboardbindungen 2 sind in der bisher bekannten Ausführungsform symmetrisch ausgeführt. Die beiden Beinstützen 3 erstrecken sich dabei bis zu ihren oberen Endbereichen 4 im wesentlichen gerade und von hinten betrachtet senkrecht zur jeweiligen Grundplatte 5 der Bindung 2 nach oben. Auch die jeweils an der Rückseite der Beinstützen 3 gelagerten Verriegelungshebel 6 verlaufen hier symmetrisch in der Mitte der Beinstützen 3 senkrecht nach oben.

Deutlich ist dabei zu erkennen, dass die Beine 7 des Fahrers bei einer gewissen Grätschenstellung schräg nach innen gestellt sind, und dass dadurch keine optimale Unterstützung der Beine 7 durch die beiden Beinstützen 3 gegeben ist.

Im Gegensatz dazu sind die beiden in Figur 2 gezeigten Snowboardbindungen 2 erfindungsgemäß asymmetrisch ausgeführt. Die beiden Beinstützen 3 erstrecken sich dabei jeweils schräg nach innen zur jeweils anderen Bindung 2 hin, so dass sie der Schrägstellung der Beine 7 des Fahrers angepasst sind, was eine deutlich verbesserte Unterstützung der Wadenbeine gewährleistet. Zumindest die oberen Bereiche der Beinstützen sind dabei zu der hier innen liegenden ersten Seite hin geneigt.

Gleichzeitig sind auch die jeweils an der Rückseite der Beinstützen 3 gelagerten Verriegelungshebel 6 asymmetrisch ausgebildet, wobei sie jeweils schräg nach außen, also entgegengesetzt zur Richtung der Schrägstellung der jeweiligen Beinstütze 3 verlaufen. Der Fahrer muss dadurch nicht mehr so weit um seine Bein 7 herumgreifen, um die Verriegelungshebel 6 erreichen zu können, was zu einer deutlichen Vereinfachung der Bedienung der Snowboardbindung 2 führt. Insgesamt sind die Verriegelungshebel 6, die in an sich bekannter Weise mit jeweils einem an einem feststehenden Teil der Bindung 2 befestigten Seilzug 31 zusammenwirken, jeweils bogenförmig nach außen gekrümmt ausgebildet.

In Figur 3 ist eine vergrößerte Rückansicht einer erfindungsgemäßen Snowboardbindung 2 dargestellt, bei der sich die Beinstütze 3 in der nach vorne hochgeklappten Fahrposition befindet. Die Beinstütze 3 ist an den beiden Seitenwangen 8 in zwei Anlenkpunkten 9 angelenkt, die eine Schwenkachse 10 definieren, die parallel zur Bindungsgrundplatte 5 verläuft. Mit dem Bezugszeichen 11 ist hier die Mittelebene der Bindung 2 gekennzeichnet, die in Längsrichtung der Bindungsgrundplatte 5 verläuft und mittig zwischen den beiden seitlichen Anlenkpunkten 9 senkrecht auf der Bindungsgrundplatte 5 steht. Bezüglich dieser Mittelebene 11 ist die Beinstütze 3 seitlich nach rechts geneigt, so dass ein flächenmäßig größerer Anteil der Beinstütze 3 zur rechten Seite 12R, die hier die erste Seite bildet, nach außen vorsteht, als zur linken Seite 12L.

Das seitliche Vorstehen der Beinstütze 3 zu der von hinten betrachtet rechten Seite 12R ist hier derart ausgebildet, dass die Mitte des oberen Endbereichs 4 der Beinstütze 3 in einer Richtung 13 verläuft, die zur Mittelebene 11 einen Winkel α von 15° einschließt.

Der an der Rückseite der Beinstütze 3 schwenkbar angelenkte Verriegelungshebel 6 erstreckt sich mit seinem freien Betätigungsbereich 14 seitlich nach links geneigt von der Beinstütze 3 weg. Er ist somit ebenfalls asymmetrisch ausgebildet. Insgesamt verläuft dabei die mittlere Längserstreckung des Verriegelungshebels 6 in der Richtung 15, die mit der mittleren Richtung 13 des oberen Endbereichs 4 der Beinstütze 3 einen Winkel β von 30° einschließt. Der Verriegelungshebel 6 hat einen insgesamt S-förmig gekrümmten Verlauf, wobei sein innerer bzw. unterer Bereich 16 von hinten betrachtet zunächst nach links gekrümmt ist, woran sich der bogenförmig nach rechts gekrümmte Betätigungsbereich 14 des Verriegelungshebels 6 nach außen anschließt.

Das freie Ende des Betätigungsbereichs 14 des Verriegelungshebels 6 steht vollständig nach links über die linke Seitenkante 17 bzw. nach oben über die obere Seitenkante 18 der Beinstütze 3 vor.

Die Schwenkachse 19 des Verriegelungshebels 6 verläuft hier parallel zu der Schwenkachse 10 der Beinstütze 3, so dass beide Schwenkachsen 10 und 19 trotz der asymmetrischen Ausbildungen der Beinstütze 3 und des Verriegelungshebels 6 parallel zur Bindungsgrundplatte 5 verlaufen.

Bei der in den Figuren 4 bis 8 dargestellten Ausführungsvariante einer erfindungsgemäßen Bindung 2 kann die Beinstütze 3 zusätzlich auch um eine senkrecht auf der Grundplatte 5 stehende Achse 20 geschwenkt werden, was dann zu einer leichten Schrägstellung der Beinstütze 3 führt. Auf diese Weise können die Beinstützen 3 eines auf einem Snowboard 1 montierten Paar von Bindungen 2 so eingestellt werden, dass wie in Figur 8 gezeigt die Beinstützen 3 jeweils zumindest im wesentlichen parallel zur Seitenkante 21 des Snowboards 1 ausgerichtet sind (Figur 8). Zusätzlich sind die beiden Beinstützen 3 auch weiterhin asymmetrisch ausgelenkt, wobei die beiden Beinstützen 3 bezüglich der jeweiligen Mittelebene 11 der Bindung 2 jeweils in Richtung zu der jeweils anderen Bindung 2, in Figur 8 also zur Mitte des Snowboards 1 hin, seitlich weiter vorstehen.

An den beiden Anlenkpunkten 9 der Beinstütze 3 ist hier jeweils eine Verstellschraube 22 vorgesehen, welche koaxial zur ersten Schwenkachse 10 der Beinstütze 3 verläuft. Diese Verstellschraube 22 ist jeweils in eine länglich ausgebildete Verstellmutter 23 eingeschraubt, die verdrehsicher in einer Längsausnehmung 24 einliegt, welche in das vordere Ende des Anlenkschenkels 25 der Beinstütze 3 eingeformt ist. Diese Längsausnehmung 24 verläuft parallel zur Grundplatte 5, wenn die Beinstütze 3 in die vordere Fahrposition hochgeklappt ist.

Zwischen dem Boden der Längsausnehmung 24 und der gegenüberliegenden Seite der Verstellmutter 23 sind formschlüssig wirkende Verzahnungsmittel 26, 27 vorgesehen, die hier als Feststellmittel 28 zum Blockieren des verschiebbaren Anlenkpunkts 9 in einer vom Nutzer gewünschten Position dienen (Figur 6). Wenn die Verstellschraube 22 gelöst ist, sind die Verzahnungen 26 und 27 außer Eingriff und der betreffende Anlenkschenkel 25 kann entlang der Richtung 29 nach vorne oder hinten verschoben werden, wodurch der zugehörige Anlenkpunkt 9 der Beinstütze 3 entsprechend nach hinten oder vorne wandert und von oben betrachtet zu einer gewünschten Schrägstellung bzw. Verschwenkung der Beinstütze 3 entlang der Richtung 30 führt (Figur 7). Anschließend wird die Verstellschraube 22 wieder angezogen, wodurch die Verzahnungen 26 und 27 wieder in formschlüssigen Eingriff gebracht werden und den betreffenden Anlenkpunkt 9 erneut fixieren, ohne dabei die Schwenkbarkeit der Beinstütze 3 um die horizontale Hauptschwenkachse 10 zu blockieren (Figur 6).

## Patentansprüche

1. Heckeinstiegs-Snowboardbindung (2) mit einer an der rechten Seite und an der linken Seite schwenkbar an einer Bindungsgrundplatte (5) angelenkten Beinstütze (3), die zwischen einer hinteren Einstiegsposition, in der ein in der Snowboardbindung (2) aufnehmbarer Schuh von hinten nach vorne in die Snowboardbindung (2) einführbar ist, und einer vorderen Fahrposition verschwenkbar ist,
wobei Verriegelungsmittel zur Blockierung der Beinstütze (3) in der Fahrposition vorgesehen sind, die einen an der Rückseite der Beinstütze (3) schwenkbar angelenkten Verriegelungshebel (6) umfassen,
wobei die Beinstütze (3) zumindest in der Fahrposition bezüglich einer Mittelebene (11) der Bindung (2), die in Längsrichtung der Bindungsgrundplatte (5) verläuft und mittig zwischen den beiden seitlichen Anlenkpunkten (9) der Beinstütze (3) senkrecht auf der Bindungsgrundplatte (5) steht, zu einer ersten Seite (12R) weiter nach außen vorsteht als zu der entgegengesetzten zweiten Seite (12L),
**dadurch gekennzeichnet,**
**dass** der an der Rückseite der Beinstütze (3) schwenkbar angelenkte Verriegelungshebel (6) sich mit einem freien Betätigungsbereich (14) seitlich von der Beinstütze (3) weg erstreckt,
wobei das freie Ende des Betätigungsbereichs (14) des Verriegelungshebels (6) seitlich und/oder oben über die Seitenkante (17, 18) der Beinstütze (3) vorsteht.

2. Bindung nach Anspruch 1, **dadurch gekennzeich - net,** dass der an der Rückseite der Beinstütze (3) schwenkbar angelenkte Verriegelungshebel (6) sich mit einem freien Betätigungsbereich (14) seitlich in einer Richtung (15) von der Beinstütze (3) weg erstreckt, die zu der Seite (12L) vorsteht, die von der ersten Seite (12R) abgewandt ist, zu welcher die Beinstütze (3) bezüglich der Mittelebene (11) der Bindung (2) weiter nach außen vorsteht.

3. Bindung nach Anspruch 1 oder 2, **dadurch gekennzeichnet, dass** der Verriegelungshebel (6) sich in einer Richtung (15) erstreckt, die bezüglich der Mittelebene (11) der Bindung (2) zu der Seite (12L) vorsteht, die von der ersten Seite (12R) abgewandt ist, zu welcher die Beinstütze (3) bezüglich der Mittelebene (11) der Bindung (2) weiter nach außen vorsteht.

4. Bindung nach Anspruch 1, **dadurch gekennzeichnet, dass** der an der Rückseite der Beinstütze (3) schwenkbar angelenkte Verriegelungshebel (6) sich mit einem freien Betätigungsbereich (14) seitlich in einer Richtung (15) von der Beinstütze (3) weg erstreckt, die zu der gleichen Seite (12R) vorsteht, zu welcher auch die Beinstütze (3) bezüglich der Mittelebene (11) der Bindung (2) weiter nach außen vorsteht.

5. Bindung nach einem der vorherigen Ansprüche, **dadurch gekennzeichnet, dass** der Betätigungsbereich (14) des Verriegelungshebels (6) in einer Richtung (15) verläuft, die zu einer Richtung (13), in welcher sich der obere Endbereich (4) der Beinstütze (3) erstreckt, einen Winkel (β) einschließt, der zwischen 15° und 70°, vorzugsweise zwischen 30° und 60° liegt.

6. Bindung nach einem der vorherigen Ansprüche, **dadurch gekennzeichnet, dass** der Verriegelungshebel (6) eine insgesamt bogenförmig oder S-förmig gekrümmte Form hat.

7. Bindung nach einem der vorherigen Ansprüche, **dadurch ge- kennzeichnet**, dass sich ein größerer Anteil der in der Fahrposition an der Rückseite eines Schuhs und/oder an einem Bein (7) eines Fahrers anliegende Kontaktfläche der Beinstütze (3) auf der ersten Seite (12R) der Mittelebene (11) der Bindung (2) befindet.

8. Bindung nach einem der vorherigen Ansprüche, **dadurch ge- kennzeichnet**, dass der obere Endbereich (4) der Beinstütze (3) zu der ersten Seite (12R) in einer Richtung (13) verläuft, die zur Mittelebene (11) der Bindung (2) einen Winkel (α) einschließt, der zwischen 3° und 40°, vorzugsweise zwischen 10° und 25° liegt.

9. Bindung nach einem der vorherigen Ansprüche, **dadurch ge- kennzeichnet**, dass die beiden seitlichen Anlenkpunkte (9) der Beinstütze (3) eine Schwenkachse (10) definieren, die parallel zur Bindungsgrundplatte (5) verläuft, wobei die Schwenkachse (19) des Verriegelungshebels (6) vorzugsweise parallel zur Schwenkachse (10) der Beinstütze (3) verläuft.

10. Bindung nach einem der vorherigen Ansprüche, **dadurch gekennzeichnet, dass** die Beinstütze (3) um eine zweite Achse (20), welche zumindest im wesentlichen senkrecht zur Grundplatte (5) der Bindung (2) ausgerichtet ist, schwenkbar an der Bindung (2) gelagert ist.

11. Bindung nach Anspruch 10, **dadurch gekennzeichnet, dass** mindestens ein Anlenkpunkt (9) der Beinstütze (3) in einer Richtung (29) verschiebbar an der Beinstütze (3) angeordnet ist, die bei der in die vordere Fahrposition hochgeklappten Beinstütze (3) zumindest annähernd parallel zur Grundplatte (5) der Bindung (2) verläuft, wobei Feststellmittel (28) zum Blockieren des Anlenkpunkts (9) in einer gewünschten Position vorgesehen sind.

12. Bindung nach Anspruch 11, **dadurch gekennzeichnet, dass** der verschiebbare Anlenkpunkt (9) der Beinstütze (3) eine an einer Seitenwange (8) der Bindung (2) angeordnete Verstellschraube (22) umfasst, die in eine Verstellmutter (23) eingeschraubt ist, welche in einer Längsausnehmung (24) der Beinstütze (3) angeordnet ist, die sich in der Richtung (29) der Verschiebbarkeit der Anlenkpunkte (9) erstreckt.

13. Bindung nach Anspruch 12, **dadurch gekennzeichnet, dass** die Feststellmittel (28) zum Blockieren des Anlenkpunkts (9) in einer gewünschten Position durch eine zwischen der Verstellmutter (23) und der Beinstütze (3) wirksame Verzahnung (26) und Gegenverzahnung (27) gebildet sind.

14. Set mit zwei Heckeinstiegs-Snowboardbindungen (2) nach einem der vorherigen Ansprüche, **dadurch gekennzeichnet, dass** die Beinstützen (3) der beiden Bindungen (2) bezüglich der jeweiligen Mittelebene (11) der Bindung (2) jeweils zu einander entgegengesetzten Seiten (12R, 12L) weiter nach außen vorstehen.

15. Snowboard mit zwei daran montierten Heckeinstiegs-Snowboardbindungen (2) nach einem der Ansprüche 1 bis 13, **dadurch gekennzeichnet, dass** die Beinstützen (3) der beiden Bindungen (2) bezüglich der jeweiligen Mittelebene (11) der Bindung (2) jeweils in Richtung zu der jeweils anderen Bindung (2) seitlich weiter vorstehen.

## Claims

1. A rear entry snowboard binding (2) with a leg support (3) that is pivotably hinged to a binding base plate (5) on the right side and on the left side, and can be pivoted between a rear entry position, in which a shoe accommodatable in the snowboard binding (2) can be introduced from back to front into the snowboard binding (2), and a front riding position, wherein locking means are provided for blocking the leg support (3) in the riding position, and encompass a locking lever (6) pivotably hinged to the back side of the leg support (3),
wherein, at least in the riding position, the leg support (3) protrudes further outwardly toward a first side (12R) than toward the opposing second side (12L) relative to a central plane (11) of the binding (2) that runs in the longitudinal direction of the binding base plate (5) and is situated perpendicularly on the binding base plate (5) centrally between the two lateral hinging points (9) of the leg support (3),
**characterized in that**
a free actuating area (14) of the locking lever (6) pivotably hinged to the back side of the leg support (3) extends laterally away from the leg support (3),
wherein the free end of the actuating area (14) of the locking lever (6) protrudes over the lateral edge (17, 18) of the leg support (3) to the side and/or at the top.

2. The binding according to claim 1, **characterized in that** a free actuating area (14) of the locking lever (6) pivotably hinged to the back side of the leg support (3) extends in a direction (15) laterally away from the leg support (3) protruding toward the side (12L) facing away from the first side (12R), toward which the leg support (3) protrudes further outwardly relative to the central plane (11) of the binding (2).

3. The binding according to claim 1 or 2, **characterized in that** the locking lever (6) extends in a direction (15) that, relative to the central plane (11) of the binding (2), protrudes toward the side (12L) facing away from the first side (12R), toward which the leg support (3) protrudes further outwardly relative to the central plane (11) of the binding (2).

4. The binding according to claim 1, **characterized in that** a free actuating area (14) of the locking lever (6) pivotably hinged to the back side of the leg support (3) extends in a direction (15) laterally away from the leg support (3) protruding toward the same side (12R) toward which the leg support (3) also protrudes further outwardly relative to the central plane (11) of the binding (2).

5. The binding according to one of the preceding claims, **characterized in that** the actuating area (14) of the locking lever (6) runs in a direction (15) that confines an angle (β) lying between 15° and 70°, preferably between 30° and 60°, relative to a direction (13) in which the upper end area (4) of the leg support (3) extends.

6. The binding according to one of the preceding claims, **characterized in that** the locking lever (6) has an arched or S-curved shape overall.

7. The binding according to one of the preceding claims, **characterized in that** a higher percentage of the contact surface of the leg support (3) lying flat against the back side of a shoe and/or a leg (7) of a rider in the riding position is on the first side (12R) of the central plane (11) of the binding (2).

8. The binding according to one of the preceding claims, **characterized in that** the upper end area (4) of the leg support (3) runs toward the first side (12R) in a direction (13) that confines an angle (α) relative to the central plane (11) of the binding (2) lying between 3° and 40°, preferably between 10° and 25°.

9. The binding according to one of the preceding claims, **characterized in that** the two lateral hinging points (9) of the leg support (3) define a pivoting axis (10) running parallel to the binding base plate (5), wherein the pivoting axis (19) of the locking lever (6) preferably runs parallel to the pivoting axis (10) of the leg support (3).

10. The binding according to one of the preceding claims, **characterized in that** the leg support (3) is pivotably mounted to the binding (2) around a second axis (20), which is aligned at least essentially perpendicular to the base plate (5) of the binding (2).

11. The binding according to claim 10, **characterized in that** at least one hinging point (9) of the leg support (3) is situated on the leg support (3) so that it can move in a direction (29) running at least approximately parallel to the base plate (5) of the binding (2) with the leg support (3) folded up in the front riding position, wherein fixing means (28) are provided for blocking the hinging point (9) in a desired position.

12. The binding according to claim 11, **characterized in that** the movable hinging point (9) of the leg support (3) encompasses an adjusting screw (22) arranged on a side bolster (8) of the binding (2), which is screwed into an adjusting nut (23) arranged in a longitudinal recess (24) of the leg support (3) extending in the direction (29) of movability for the hinging points (9).

13. The binding according to claim 12, **characterized in that** the fixing means (28) for blocking the hinging point (9) in a desired position are formed by a tooth system (26) and counter-tooth system (27) that acts between the adjusting nut (23) and leg support (3).

14. A set with two rear entry snowboard bindings (2) according to one of the preceding claims, **characterized in that** the leg supports (3) of the two bindings (2) protrude further outwardly relative to the respective central plane (11) of the binding (2) toward respectively opposing sides (12R, 12L).

15. A snowboard with two rear entry snowboard bindings (2) mounted thereto according to one of claims 1 to 13, **characterized in that** the leg supports (3) of the two bindings (2) protrude further laterally relative to the respective central plane (11) of the binding (2) in the respective direction toward the respective other binding (2).

## Revendications

1. Attache de snowboard (2) à chausser par l'arrière avec un appui de jambe (3) articulé de manière pivotante sur le côté droit et sur le côté gauche sur une embase d'attache (5), qui est susceptible de pivoter entre une position d'entrée arrière dans laquelle une chaussure qui doit être logée dans l'attache de snowboard (2) est insérable de l'arrière vers l'avant dans l'attache de snowboard (2) et une position avant de glisse, des moyens de verrouillage qui comprennent un levier de verrouillage (6) articulé de manière pivotante sur la face arrière de l'appui de jambe (3) étant prévus pour bloquer l'appui de jambe (3) dans la position de glisse, au moins dans la position de glisse, l'appui de jambe (3) saillant plus loin vers l'extérieur vers un premier côté (12R) que vers le deuxième côté (12L) opposé par rapport à un plan médian (11) de l'attache (2) qui s'écoule dans la direction longitudinale de l'embase d'attache (5) et qui s'élève à la verticale sur l'embase d'attache (5), au centre entre les deux points d'articulation (9) latéraux de l'appui de jambe (3),
**caractérisée en ce que**
le levier de verrouillage (6) articulé de manière pivotante sur la face arrière de l'appui de jambe (3) s'étend par une zone de manoeuvre (14) libre en s'éloignant latéralement de l'appui de jambe (3),
l'extrémité libre de la zone de manoeuvre (14) du levier de verrouillage (6) saillant latéralement et/ou en haut par-dessus l'arête latérale (17, 18) de l'appui de jambe (3).

2. Attache selon la revendication 1, **caractérisée en ce que** par une zone de manoeuvre (14) libre, le levier de verrouillage (6) articulé de manière pivotante sur la face arrière de l'appui de jambe (3) s'étend latéralement en s'éloignant de l'appui de jambe (3) dans une direction (15) qui saillit vers le côté (12L) qui est opposé au premier côté (12R) vers lequel l'appui de jambe (3) saillit plus loin vers l'extérieur par rapport au plan médian (11) de l'attache (2).

3. Attache selon la revendication 1 et la revendication 2, **caractérisée en ce que** le levier de verrouillage (6) s'étend dans une direction (15) qui par rapport au plan médian (11) de l'attache (2) saillit vers le côté (12L) qui est opposé au premier côté (12R) vers lequel l'appui de jambe (3) saillit plus loin vers l'extérieur par rapport au plan médian (11) de l'attache (2).

4. Attache selon la revendication 1, **caractérisée en ce que** par une zone de manoeuvre (14) libre, le levier de verrouillage (6) articulé de manière pivotante sur la face arrière de l'appui de jambe (3) s'étend latéralement en s'éloignant de l'appui de jambe (3) dans une direction (15) qui saillit vers le même côté (12R) vers lequel l'appui de jambe (3) saillit également plus loin vers l'extérieur par rapport au plan médian (11) de l'attache (2).

5. Attache selon l'une quelconque des revendications précédentes, **caractérisée en ce que** la zone de manoeuvre (14) du levier de verrouillage (6) s'écoule dans une direction (15) qui vers une direction (13) dans laquelle s'écoule la zone d'extrémité (4) supérieure de l'appui de jambe (3) forme un angle (β) qui est compris entre 15° et 70°, de préférence entre 30° et 60°.

6. Attache selon l'une quelconque des revendications précédentes, **caractérisée en ce que** le levier de verrouillage (6) a une forme globalement cintrée ou recourbée en forme de S.

7. Attache selon l'une quelconque des revendications précédentes, **caractérisée en ce qu'**une plus grande partie de la surface de contact de l'appui de jambe (3) qui en position de glisse s'appuie sur la face arrière d'une chaussure et/ou sur la jambe (7) d'un pratiquant se trouve sur le premier côté (12R) du plan médian (11) de l'attache (2).

8. Attache selon l'une quelconque des revendications précédentes, **caractérisée en ce que** la zone d'extrémité (4) supérieure de l'appui de jambe (3) s'étend vers le premier côté (12R) dans une direction (13) qui vers le plan médian (11) de l'attache (2) forme un angle (α) qui est compris entre 3° et 40°, de préférence entre 10° et 25°.

9. Attache selon l'une quelconque des revendications précédentes, **caractérisée en ce que** les deux points d'articulation (9) latéraux de l'appui de jambe (3) définissent un axe de pivotement (10) qui s'écoule à la parallèle de l'embase d'attache (5), l'axe de pivotement (19) du levier de verrouillage (6) s'écoulant de préférence à la parallèle de l'axe de pivotement (10) de l'appui de jambe (3).

10. Attache selon l'une quelconque des revendications précédentes, **caractérisée en ce que** l'appui de jambe (3) est logé sur l'attache (2) en pouvant pivoter autour d'un deuxième axe (20), lequel est orienté au moins sensiblement à la perpendiculaire de la plaque d'embase (5) de l'attache (2).

11. Attache selon la revendication 10, **caractérisée en ce qu'**au moins un point d'articulation (9) de l'appui de jambe (3) est placé sur l'appui de jambe (3) en étant déplaçable dans une direction (29), qui lorsque l'appui de jambe (3) est basculé vers le haut dans la position de glisse avant s'écoule au moins approximativement à la parallèle de la plaque d'embase (5) de l'attache (2), des moyens d'immobilisation (28) étant prévus pour bloquer le point d'articulation (9) dans une position souhaitée.

12. Attache selon la revendication 11, **caractérisée en ce que** le point d'articulation (9) déplaçable de l'appui de jambe (3) comprend une vis d'ajustage (22) placée sur une joue latérale (8) de l'attache (2) qui est vissée dans un écrou d'ajustage (23) lequel est placé dans un évidement allongé (24) de l'appui de jambe (3) qui s'étend dans la direction (29) dans laquelle les points d'articulation (9) sont déplaçables.

13. Attache selon la revendication 12, **caractérisée en ce que** les moyens d'immobilisation (28) pour bloquer le point d'articulation (9) dans une position souhaitée sont formés par une denture (26) et une contre-denture (27) active entre l'écrou d'ajustage (23) et l'appui de jambe (3).

14. Kit de deux attaches de snowboard (2) à chausser par l'arrière selon l'une quelconque des revendications précédentes, **caractérisé en ce que** les appuis de jambe (3) des deux attaches (2) saillissent plus loin vers l'extérieur par rapport au plan médian (11) respectif de l'attache (2), chacune vers des côtés mutuellement opposés (12R, 12L).

15. Snowboard avec deux attaches de snowboard (2) à chausser par l'arrière selon l'une quelconque des revendications 1 à 13, **caractérisé en ce que** les appuis de jambe (3) des deux attaches (2) saillissent plus loin latéralement par rapport au plan médian (11) respectif de l'attache (2), chacun en direction de respectivement l'autre attache (2).
